# FASCICULE DE BREVET EUROPEEN

(11) **EP 1 283 017 B1**
(45) Date de publication et mention de la délivrance du brevet: **30.11.2005**
(21) Numéro de dépôt: 02291896.5
(22) Date de dépôt: 26.07.2002
(51) Int. Cl.: A42B 3/24

(54) **Ecran de vision**
Visierscheibe
Visor

(30) Priorité: 10.08.2001 FR 0110712; 07.11.2001 FR 0114371
(43) Date de publication de la demande: 12.02.2003
(73) Titulaire: Acquaviva, Jean-Noel, 92100 Boulogne Billancourt (FR)
(72) Inventeur: Acquaviva, Jean-Noel, 92100 Boulogne Billancourt (FR)
(74) Mandataire: Lhuillier, René

(56) Documents cités:
- EP-A- 0 100 042
- WO-A-95/28100
- FR-A- 2 402 455
- FR-A- 2 541 092
- US-A- 5 297 297

## Description

### Domaine de l'invention

La présente invention concerne les écrans coupe-vent protecteurs de vision.

De tels écrans transparents équipent, par exemple, les casques pour conducteurs de véhicules découverts. L'écran, amovible, forme une sorte de croissant comportant deux extrémités latérales articulées sur le casque, pour, par manoeuvre manuelle, le rabattre devant les yeux, en position fonctionnelle de protection, ou bien le relever en position de repos, en visière.

Toutefois, la buée de condensation due à la transpiration gêne la vision, si bien qu'il faut fréquemment commuter l'écran d'une position à l'autre, en le relevant temporairement, pour mieux voir une scène observée, en l'observant directement, sous l'écran relevé, et pour aérer l'arrière de l'écran.

Ces manoeuvres de commutation entre les deux positions sont une gêne, et même, dans cet exemple, un danger du fait de la perte d'attention qu'elles provoquent.

### Art antérieur

FR 2 541 092 enseigne un écran vertical suspendu, monté pivotant sur le bord supérieur d'une ouverture de vision d'un casque intégral. L'écran est plaqué en position fermée contre le bord inférieur par la pression du vent, contre la force d'un ressort de rappel en position légèrement écartée. La condensation est ainsi évacuée. Toutefois, l'écran, dans ses deux positions, reste devant les yeux, car il ne démasque qu'une faible ouverture, tournée vers le bas. Or, si le vent relatif sur le casque est faible ou nul, par exemple si le porteur du casque est à faible vitesse ou à l'arrêt, la buée n'est pas évacuée, ou bien très lentement.

FR 2 402 455 enseigne un casque portant un levier comprenant deux ailerons latéraux descendants, montés rotatifs en arrière d'un axe d'articulation d'un écran sur le casque. Les ailerons reçoivent le vent par leur face inférieure et remontent donc par pivotement en s'alignant sur la direction horizontale du vent longitudinal, venant de face. De ce fait, l'écran est rabattu devant les yeux. Un tel montage est insuffisamment sensible au vent de face, si bien que l'écran reste relevé à des vitesses auxquelles il devrait protéger les yeux. L'ensemble est en outre encombrant et, de plus, des perturbations du trajet du vent risquent de provoquer des basculements inopinés, puisque des rafales de vent, latérale ou descendante, peuvent modifier la direction prévue du vent, longitudinale, pour soulever les ailerons. En cas de rafale dans une direction transversale, l'écran risque donc de d'ouvrir, même à vitesse élevée du vent. Un mouvement de tête du porteur du casque risque d'avoir le même effet perturbateur. Le fonctionnement du montage n'est donc pas fiable.

### Résumé de l'invention

La présente invention vise à proposer un ensemble à écran présentant une meilleure fiabilité en utilisation.

US 5 297 297 A vise à éviter que l'utilisateur ne doive commander manuellement le pivotement de l'écran d'un casque. Il s'agit d'un système de relations homme-machine adapté à un organe autre que la main, précisément la bouche, dont le souffle repousse une feuille souple conductrice, disposée en regard à l'intérieur du casque, pour fermer un circuit de commande d'un moteur électrique faisant pivoter l'écran. Des précautions sont en outre prises contre une commande parasite par le vent.

À cet effet, la présente invention concerne un ensemble à écran selon la revendication 1. L'élément porteur d'un tel ensemble peut être un casque, une monture de lunettes ou autre.

### Brève description des dessins

L'invention sera mieux comprise à l'aide de la description suivante de trois formes de réalisation préférées de l'ensemble à écran de l'invention, en référence au dessin annexé, sur lequel :
- la figure 1 est une vue latérale d'un casque intégral comportant l'ensemble à écran de l'invention, en position d'ouverture, selon une forme de réalisation qui n'appartient pas au cadre défini par les revendications,
- la figure 2 correspond à la figure 1, l'écran étant en position fonctionnelle, de fermeture,
- la figure 3 est une vue de trois quarts de face du même casque intégral selon une forme de réalisation qui n'appartient pas au cadre défini par les revendications, représenté en position d'ouverture, monté sur le casque au moyen d'un écran périphérique,
- la figure 4 correspond à la figure 3, l'écran étant en position de fermeture,
- la figure 5 est une vue de dessus d'un premier dispositif de verrouillage de l'écran en position de fermeture,
- la figure 6, formée des figures 6A et 6B, représente un deuxième dispositif de verrouillage de l'écran en position de fermeture, et
- la figure 7 est une vue de la forme de réalisation défini par les revendications, homologue de la figure 4, avec un moteur d'actionnement de l'écran.

### Description des formes de réalisation préférées

Le casque référencé 1 sur la figure 1, dans cet exemple un casque intégral, porte un écran coupe-vent mobile de vision 10 constitué essentiellement d'une feuille ou volet de matériau transparent conformé pour fermer une ouverture de champ de vision classique 9 du casque 1. L'écran 10 est de forme intermédiaire entre un secteur de sphère et un secteur de cylindre.

L'écran 10 comporte une partie antérieure 10A, de profil avant référencé 11, et deux parties latérales postérieures 10L, dont une seule est ici visible. L'écran 10 est limité par un bord inférieur 12, deux bords arrière 13 et un bord supérieur 14, auxquels correspondent respectivement des bords de butée : inférieur 2, arrière 3 et supérieur 4, de l'ouverture 9.

L'écran 10 est monté sur le casque 1 au moyen d'une charnière 19 d'articulation qui comporte un premier élément, fixé au milieu du bord supérieur 14 de l'écran 10, un second élément, fixé au milieu du bord supérieur 4 correspondant, et un axe 19A, d'articulation des premier et second éléments ci-dessus, axe 19A qui traverse perpendiculairement un plan médian 50 de symétrie du casque 1, vertical sur la figure 1.

Sur la figure 1, l'écran 10 est en position d'ouverture, ou repos, et n'obture donc pas complètement l'ouverture 9. Le centre de gravité G du matériau constituant l'écran 10 est alors situé dans un plan vertical transverse 19V, de suspension de l'écran 10, plan passant par l'axe 19A. Dans la position d'ouverture, l'écran 10 délimite un angle solide déterminé 7 de protection des yeux 5 du porteur du casque 1.

Dans la position de fermeture de la figure 2, le centre de gravité G a été repoussé en arrière du plan 19V, sous l'effet d'une force externe, due à la pression du vent de face sur l'écran 10. La distance entre le centre de gravité G et le plan 19V détermine alors un couple de rappel vers la position de repos, ou d'ouverture, de la figure 1, couple vaincu par la force de pression du vent, lorsque le vent atteint une vitesse relative déterminée, ici d'environ 20 km/heure. Dans la position de fermeture, l'écran 10 détermine un autre angle solide déterminé 8 de protection des yeux 5, supérieur à l'angle solide 7, puisque le bord inférieur de l'écran 10 est rabattu vers le bas. Le couple de rappel en basculement de l'écran 10 vers la position d'ouverture est essentiellement dû au poids des parties latérales 10L, dont, globalement, la masse est nettement en arrière du plan de suspension 19V.

Il existe ainsi un angle solide de différence, entre les angles solides 7 et 8, formant un champ de vision directe, sans traverser l'écran 10 en position relevée, de repos, correspondant à des lignes de visée directe V. L'angle solide de différence est limité par le bord inférieur 2 de l'ouverture 9 et par le bord inférieur 12 de l'écran 10.

Pour accroître l'angle de pivotement de l'écran 10, le centre de gravité G peut être déporté vers l'arrière au moyen d'une surépaisseur du matériau de l'écran 10 dans la zone du bord arrière 13.

En position de fermeture, la partie antérieure 10A de l'écran 10 est sensiblement perpendiculaire à la direction longitudinale du vent, si bien que l'écran 10, ainsi opposé au vent, capte encore bien le vent, même en cas de rafale latérale.

En position d'ouverture, l'écran 10 présente encore, partiellement, une surface orientée transversement au vent, pour subir un couple au moins minimal de force de pression, qui croît avec la vitesse et fait passer en position de fermeture.

L'écran 10 constitue ainsi un capteur permanent du vent, capteur présentant toujours une surface apparente de prise au vent longitudinal, ou profil dans un plan vertical transverse, surface qui s'oppose toujours au vent et en reçoit une force vectorielle de pression, dirigée selon un vecteur passant sous l'axe 19A et s'opposant à la force de rappel vers la position de repos. L'écran 10 constitue ainsi directement un capteur permanent de l'intensité du vent.

Le basculement de l'écran 10 en position d'ouverture a en fait deux effets. Tout d'abord, cela crée une prise d'air par laquelle l'air extérieur peut pénétrer dans le casque 1, ce qui élimine la condensation sur l'écran 10. Par ailleurs, le porteur du casque 1 peut voir directement la scène extérieure (lignes de vision V).

La variante de réalisation des figures 3 et 4 diffère uniquement de celle des figures 1 et 2 par le fait que l'écran 10 est monté pivotant, par la charnière 19, sur un écran périphérique 20 monté amovible, de façon manuelle, sur le casque 1. L'écran périphérique 20 constitue un adaptateur de montage de l'écran 10 sur le casque 1. L'écran 10 constitue ainsi l'équivalent d'un volet mobile qui aurait été découpé dans un écran classique complet 10, 20, relié au casque 1 par deux articulations opposées 21 (une seule étant visible) au niveau de coins supérieurs arrière opposés, au niveau des oreilles. De façon classique, l'écran composite 10, 20 peut être enlevé du casque 1 ou bien être basculé en bloc vers le haut, en position de visière.

Au travail qu'exerce le vent sur l'écran 10 opposé, pour le déplacer, on peut aussi opposer une force de rappel résultant d'une énergie stockée ou de la gravité s'exerçant sur l'écran 10.

En variante des diverses figures, le basculement de l'écran 10 pourrait s'effectuer vers un côté du casque 1 avec par exemple un axe de rotation sensiblement vertical décalé par rapport au plan médian 50.

Encore en variante, les éléments de montage comportent des éléments supports d'articulation (21), (non dessinés, du genre des articulations arrière 21) disposés par exemple sur une partie arrière du bord inférieur 12, de façon à ce que l'écran 10 présente un centre de gravité G mobile en porte-à-faux, c'est-à-dire situé en avant des éléments supports d'articulation (21), par rapport à la direction longitudinale d'arrivée du vent, afin que la gravité rappelle l'écran 10 vers la position de repos, par basculement vers le bas, à l'encontre de la pression du vent tendant à rappeler l'écran 10, par basculement, vers le haut.

Il pourrait aussi être prévu, en plus ou à la place d'une rotation, un mouvement de translation de l'écran 10. Les éléments de montage comportent alors des éléments de translation de l'écran 10 agencés pour que l'écran 10 présente un centre de gravité G mobile, rappelé par gravité vers une position basse, correspondant à la position de repos à l'écran 10, dans laquelle il reste sensible au vent pour être rappelé vers la position de fermeture par remontée du centre de gravité G jusqu'à une position haute, sous l'action du vent.

Pour passer à la position de repos, à angle solide réduit, cette translation peut être dirigée vers l'avant et/ou être latérale, vers un côté ou vers le haut ou le bas, par rapport à une ligne de visée V sensiblement longitudinale.

La figure 5 est une section en vue partielle de dessus illustrant un premier exemple de réalisation d'un dispositif de verrouillage de l'écran 10 en position de fermeture selon l'une quelconque des formes de réalisation. L'écran périphérique support 20 comporte en partie basse (ou le bord inférieur 2 du casque 1 en variante), un logement 36 à ouverture tournée vers l'avant, dans lequel pénètre un appendice 16, tourné vers l'arrière, solidaire du bord inférieur 12 de l'écran 10. L'ensemble 36, 16 présente ici une symétrie par rapport au plan médian 50. La flèche F1 indique la direction longitudinale du vent, vers l'arrière, et aussi la direction de rabattement de l'écran 10.

Le logement 36 comporte une embouchure 39 de largeur réduite, alors que deux zones de parois latérales 37 du logement 36, globalement parallèles au plan médian 50, constituent les fonds respectifs de deux cavités latérales opposées 38, par rapport auxquelles l'embouchure 39 constitue deux reliefs opposés tournés vers le plan médian 50. L'appendice 16 comporte deux faces ou surfaces latérales 17, globalement parallèles au plan 50, comportant deux reliefs latéraux respectifs 18, tournés à l'opposé du plan 50. En position rentrée, de fermeture, les reliefs latéraux 18 sont latéralement entièrement en regard des cavités 38. La distance entre les sommets des deux reliefs 18 correspond à la largeur de l'embouchure 39 du logement 36, augmentée d'une légère marge de jeu.

L'articulation 19 comporte un jeu mécanique pour que la partie basse 12 de l'écran 10 puisse se déplacer, ou vriller, latéralement de quelques dixièmes de millimètre en cas de vent latéral.

En pareil cas, le relief 18, qui s'écarte du plan médian 50 sous l'effet du vent latéral, pénètre dans la cavité 38 en regard et verrouille ainsi l'écran 10 en position de fermeture.

La figure 6A représente, en vue éclatée en perspective en trois-quarts avant, un deuxième exemple de réalisation d'un dispositif de verrouillage de l'écran 10 en position de fermeture. La figure 6B en est une vue de face très schématique. Un croc 42, ou doigt mobile de verrouillage en position de fermeture, est monté rotatif pour solidariser temporairement l'écran 10 avec l'écran périphérique 20 (ou, en variante, avec le casque 1). Le doigt 42 est monté rotatif autour d'un axe longitudinal 41. Le doigt 42 est solidaire d'une palette rotative 44 d'actionnement par le vent, logée, dans cet exemple, dans un élément de carénage 46 (fig. 4) pour canaliser le vent vers la palette 44. La palette 44 s'étend au repos dans le plan médian 50, donc perpendiculairement à la direction transversale d'extension de l'élément de carénage 46.

L'élément de carénage 46 présente une section transversale en U couché, ouvert vers l'arrière, et les arêtes de sommet du U sont appliquées contre une zone 60 de la partie inférieure de l'écran périphérique 20, afin de fermer latéralement le sommet du U de l'élément de carénage 46. Une première extrémité de l'axe 41 est portée par le bord d'un trou 47 en partie haute de la face antérieure (base du U) de l'élément de carénage 46, une seconde extrémité opposée étant portée par le bord d'un trou 61 de la zone 60. Le doigt 42 comporte un trou 40 de passage de l'axe 41 et de suspension de la palette 44.

L'élément de carénage 46 constitue, avec la zone 60, une sorte de tube transversal logeant la palette 44, le doigt 42 pouvant en faire saillie à travers une fente ou échancrure 48 de la paroi supérieure du tube 46, 60, fente 48 à extension longitudinale par rapport au tube 46, 60. Une rafale de vent latéral, qui « couperait » le vent de face et serait susceptible de provoquer un relèvement intempestif de l'écran 10, entraîne une rotation de la palette 44 (fig. 6B) et donc une sortie du doigt 42, par la fente 48, en position de verrouillage. Pour un fonctionnement dans les deux sens de rotation de la palette 44, il y a en fait deux doigts opposés 42 et 43, c'est-à-dire que la palette 44 constitue le tronc d'un T suspendu au niveau de l'intersection de son tronc avec ses branches 42, 43 formant doigts ou cames de verrouillage. L'ensemble de verrouillage ci-dessus peut être monté sur la partie basse 5 du casque 1 ou de l'écran 20, et alors le doigt 42 ou 43 remonte par rotation devant le bord inférieur 12 de l'écran 10, le verrouillant ainsi.

En variante, le dispositif de verrouillage ci-dessus pourrait être monté sur l'écran 10, au niveau d'une zone du bord inférieur 12 remplaçant la zone 60, pour que le doigt 42, 43 fasse, par rotation depuis sa position de repos, saillie vers le bas, le T 42, 43, 44 étant alors suspendu retourné, pour s'accrocher au bord intérieur de l'écran 20 ou au bord 5 du casque 1.

La figure 7 représente la troisième forme de réalisation du casque à écran. Cet exemple correspond à l'exemple de la figure 4, mais les écrans 10 et 20 forment un ensemble d'un seul tenant, monté articulé sur le casque 1 par les articulations 21. La référence 10 désigne la partie transparente de l'écran 10, 20 et la référence 20 désigne la partie de cadre périphérique adaptateur de montage sur le casque 1. A la différence d'un écran classique, l'écran 10, 20 est associé à un moteur d'actionnement 21M destiné à faire passer l'écran 10 de l'une à l'autre de ses positions fonctionnelles, extrêmes, par exemple de la position de fermeture, ici représentée, à la position d'ouverture, dans laquelle l'écran 10 a pivoté vers le haut autour des articulations 21 pour former une sorte de visière sensiblement horizontale. Une pile ou batterie alimente le moteur 21M, formant ici un ensemble monobloc avec celui-ci.

Le moteur 21M est ici un moteur rotatif axé sur l'une des articulations 21 et commandé par un dispositif 70 de mesure de la pression du vent relatif, dont un comparateur 72 compare la valeur mesurée de pression à un seuil de référence et commande la rotation du moteur 21M dans un sens prédéterminé lorsque le seuil est franchi dans un sens prédéterminé. Le dispositif 70 appartient fonctionnellement à l'ensemble comportant l'écran 10, 20 et ses éléments de montage 21 avec le moteur 21M, mais le dispositif 70 pourrait toutefois être monté indépendamment du reste des éléments de cet ensemble. Le dispositif 70 est ainsi, dans cet exemple, fixé en partie haute du casque 1, et précisément opposé au vent, c'est-à-dire tourné vers la direction longitudinale d'arrivée du vent.

Dans un premier cas d'exemple, et en ce qui concerne la commande du moteur 21M, si la valeur mesurée croît jusqu'à franchir le seuil, le dispositif 70 commande une rotation du moteur 21M dans le sens du rabattement de l'écran 10, 20 en position de fermeture. Le passage en retour de la position de fermeture à la position d'ouverture peut être commandé par rappel élastique, par exemple par un ou deux ressorts en spirale ou en hélice montés au niveau des articulations respectives 21. A la place ou en complément des ressorts ci-dessus, il peut être prévu que la gravité agisse, mais alors avec un écran 10 qui serait par exemple monté pivotant sur le casque 1 ou sur l'écran 20 selon le principe des figures 1 et 2, le moteur 21M étant par exemple alors situé au niveau du ressort 19R.

Inversement, dans un deuxième cas d'exemple, le dispositif 70 est prévu pour commander le passage de la position de fermeture à la position d'ouverture, lorsque la pression de vent descend au-dessous du seuil. L'écran 10, 20 doit rester sensible au vent, même en position d'ouverture, pour que le vent le rabatte, par commande mécanique directe, en position de fermeture lorsque le seuil est dépassé. L'écran 10, 20 constitue donc un capteur de pression du vent.

Dans ces premier et deuxième cas, le basculement dans un sens prédéterminé intervient lors du franchissement du seuil de référence du dispositif 70 selon le dit sens, alors que le rebasculement en sens opposé est lié à la sensibilité au vent de l'écran 10, 20 dans la position atteinte sur commande du dispositif 70, respectivement de fermeture et d'ouverture. La force de pression pour le rebasculement peut donc correspondre à un seuil de basculement mécanique de valeur différente de celle du seuil en mémoire dans le dispositif 70. De préférence, le seuil mécanique est supérieur au seuil du dispositif 70 afin de produire un effet d'hystérésis, évitant des oscillations de l'écran 10, 20.

Le comparateur 72 peut toutefois aussi fonctionner dans les deux sens, pour commander le rappel vers la position initiale, à l'opposé du sens prédéterminé ci-dessus.

Le dispositif 70 peut être un élément purement mécanique, comportant par exemple une membrane 71 à déformation élastique, s'étendant dans un plan vertical transversal par rapport à la direction d'arrivée du vent pour présenter une surface transverse, apparente, ou profil maximal, donc constant, afin d'assurer une mesure précise en étant au mieux sensible à la pression. La membrane 71 commande le déplacement d'un élément de contact interrupteur (72), non représenté, (équivalent du comparateur 72) qui commande le moteur 21M lorsque la pression atteint un seuil de déformation de la membrane 71. L'état du contact (72) détermine le sens de la commande du moteur 21M ou bien il est prévu deux tels montages à membrane, avec des seuils différents pour commander le moteur 21M dans les deux sens respectifs, avec hystérésis.

En variante de la membrane 71 ci-dessus, il peut être prévu un montage à palette rotative du genre de la palette 44. Le mouvement de la palette rotative (comme 44) peut être ralenti en la couplant à un produit visqueux, tel que glycérine, dont le frottement visqueux nécessite le travail d'une force. Ce produit visqueux présente ainsi une fonction d'intégration de la force de pression du vent, filtrant donc ses variations temporaires.

En variante de la détection de (sur)pression, il peut être prévu, dans le même but, une détection de dépression dans un venturi, l'intensité de cette dépression représentant, elle aussi, la vitesse du vent relatif. En pareil cas, la membrane 71 ci-dessus ou équivalent présente encore, par un boîtier la portant, un profil transverse maximal, s'opposant au passage du vent, même si la surface utile de l'élément capteur 71 est alors tournée vers l'arrière, c'est-à-dire selon la direction de départ du vent.

Le moteur actionneur 21M est ici de type pas à pas, pour, en l'absence de commande, verrouiller l'écran 10, 20 dans la dernière position commandée, éventuellement intermédiaire comme expliqué ci-après.

En variante, le dispositif 70 est de type électrique ou électronique, par exemple un circuit intégré 70 intégrant la membrane 71, sur laquelle est plaquée une piste d'encre conductrice constituant une résistance étalonnée de jauge de contrainte montée dans un pont de Wheatstone. La tension de déséquilibre du pont, représentant la pression du vent, est appliquée à une entrée du circuit comparateur 72, qui reçoit la valeur de seuil de pression sur une autre entrée, en provenance d'un élément mémoire. Le circuit comparateur 72 commande le moteur 21M selon le sens de l'inégalité de niveau entre ses deux entrées, selon les principes de commande exposés plus haut.

Un circuit intégrateur, en entrée ou en sortie du circuit comparateur 72, peut être prévu pour filtrer les fluctuations de pression.

Le circuit comparateur 72 est un circuit intégré, à mémoire et microprocesseur, programmable par un utilisateur pour fixer plusieurs valeurs du seuil de pression, dont certaines correspondent à des positions intermédiaires d'ouverture de l'écran 10, qui, grâce au moteur pas à pas 21M, peut ainsi occuper une position entrouverte dans une plage de vitesses intermédiaires, par exemple de 20 à 30 km/heure.

## Revendications

1. Ensemble à écran de vision coupe-vent (10), comportant des moyens (19) de montage mobile de l'écran (10) sur un élément porteur (1, 20), agencé pour coopérer avec la tête d'un utilisateur, afin que l'écran (10) soit mobile entre une position fonctionnelle définissant un angle solide fonctionnel déterminé de vision (8), avec protection des yeux de l'utilisateur, et une position de repos, correspondant à un angle solide homologue de repos (7) inférieur à l'angle solide fonctionnel (8), sous la commande de moyens capteurs de pression de vent (10, 71) agencés pour commander le passage de l'une, prédéterminée, des dites positions à l'autre en restant opposés au vent, **caractérisé par le fait que** les moyens capteurs (71), de mesure de la pression du vent, sont associés à des moyens (72) de comparaison de la pression mesurée à au moins une valeur déterminée de seuil de pression, prévus pour commander des moyens actionneurs (21M) agencés pour faire passer l'écran (10, 20), de ladite position prédéterminée à l'autre, lorsque le seuil est franchi dans un sens déterminé.

2. Ensemble selon la revendication 1, dans lequel les moyens de comparaison (72) comportent deux seuils, associés aux deux positions respectives, et sont agencés pour commander avec hystérésis les moyens actionneurs (21M), dans le sens déterminé et en sens opposé.

3. Ensemble selon l'une des revendications 1 et 2, dans lequel les moyens de comparaison (72) sont un circuit intégré programmable par un utilisateur pour fixer plusieurs valeurs du seuil de pression, dont certaines correspondent à des positions intermédiaires d'ouverture de l'écran (10).

4. Ensemble selon l'une des revendications 1 à 3, dans lequel les moyens de montage (19) sont agencés pour que la force de gravité s'exerce sur l'écran (10) pour lui appliquer une force de rappel vers la position de repos.

5. Ensemble selon l'une des revendications 1 à 4, dans lequel les moyens de montage (19, 20) comportent un écran périphérique (20) d'adaptation du montage de l'écran (10) sur un casque (1).

6. Ensemble selon l'une des revendications 1 à 5, dans lequel les moyens de montage (19) sont disposés au niveau d'un bord supérieur (14) d'une partie antérieure (10A) de l'écran (10) se prolongeant par deux parties latérales postérieures (10L), de façon à suspendre l'écran (10) de façon articulée pour qu'il présente, en position fonctionnelle, un centre de gravité (G) à l'écart d'un plan vertical (19V) contenant un axe de rotation (19A) des moyens de montage (19), afin que l'écran (10) exerce, sur l'ensemble à écran, un couple de basculement vers la position de repos.

7. Ensemble selon l'une des revendications 1 à 5, dans lequel les moyens de montage comportent des moyens d'articulation (21) disposés de façon à ce que l'écran (10) présente un centre de gravité (G) mobile situé en avant des moyens d'articulation (21), par rapport à une direction d'arrivée du vent, afin que la gravité rappelle l'écran (10) vers la position de repos, par basculement vers le bas, à l'encontre de la pression du vent tendant à rappeler l'écran (10), par basculement, vers le haut.

8. Ensemble selon l'une des revendications 6 et 7, dans lequel les moyens de montage comportent des moyens de translation de l'écran (10) agencés pour que l'écran (10) présente un centre de gravité (G) mobile, rappelé par gravité vers une position basse, correspondant à la position de repos de l'écran (10), dans laquelle il reste sensible au vent pour être rappelé vers la position de fermeture par remontée du centre de gravité (G) jusqu'à une position haute, sous l'action du vent.

9. Ensemble selon l'une des revendications 1 à 8, dans lequel les moyens de montage de l'écran (10) sont agencés pour permettre un déplacement latéral de l'écran (10), lors du passage d'une des dites positions à l'autre.

10. Ensemble selon l'une des revendications 1 à 9, agencé pour coopérer avec des moyens de verrouillage (17, 18, 38 ou 42, 43, 44) agencés pour être actionnés par le vent afin de solidariser l'élément porteur (1, 20) avec l'écran (10) en position de fermeture.

11. Ensemble selon la revendication 10, dans lequel les moyens de verrouillage présentent une zone de surface dégagée (17, 37), s'étendant sensiblement orthogonalement par rapport à un axe (19A) de guidage des moyens de montage (19), la zone de surface (17, 37) présentant un relief à extension axiale (18, 38) disposé pour, lors du passage à la position de fermeture, venir en regard d'un relief (38, 18) de forme complémentaire de l'élément porteur (1, 20), et les moyens d'articulation (19) sont agencés pour présenter un jeu permettant un déplacement axial de mise en prise et verrouillage des deux reliefs en regard (18, 38) sous l'effet d'un vent latéral.

12. Ensemble selon l'une des revendications 10 et 11, dans lequel les moyens de verrouillage comportent un doigt mobile (42, 43), associé à une palette rotative (44) d'actionnement par le vent, agencé pour solidariser l'écran (10) à l'élément porteur (1, 20) sous l'effet du vent.

13. Ensemble selon la revendication 12, comportant des moyens de carénage (46) pour canaliser le vent vers la palette (44).

## Patentansprüche

1. System mit Windschutz-Visierscheibe (10), bewegliche Einrichtungen (19) zur Montage der Scheibe (10) auf ein Trägerelement (1,20) umfassend und so konzipiert, dass es mit dem Kopf eines Benutzers derart kooperiert, dass die Scheibe (10) beweglich ist zwischen einer Funktionsstellung, die einen bestimmten funktionellen räumlichen Blickwinkel (8) definiert, mit Schutz der Augen des Benutzers, und einer Ruhestellung, die einen entsprechenden räumlichen Ruhewinkel (7) definiert, der kleiner ist als der funktionelle räumliche Winkel (8), gesteuert durch Winddruckmesseinrichtungen (10, 71), die den Übergang aus der einen der vorher festgelegten Stellungen in die andere steuern können und dabei dem Wind entgegengesetzt bzw. ausgesetzt bleiben,
**dadurch gekennzeichnete, dass** die Winddruckmesseinrichtungen (71) mit Einrichtungen (72) zum Vergleichen des gemessenen Drucks mit wenigstens einer festgelegten Druckschwelle verbunden sind, die dazu dienen, Betätigungseinrichtungen (21 M) zu steuern, die fähig sind, die Scheibe (10, 20) aus der genannten vorher festgelegten Stellung in die andere übergehen zu lassen, wenn die Schwelle in einer bestimmten Richtung überschritten wird.

2. System nach Anspruch 1, bei dem die Vergleichseinrichtungen (72) zwei den beiden jeweiligen Stellungen zugeordnete Schwellen umfassen und fähig sind, die Betätigungseinrichtungen (21 M) mit Hysteresis in der festgelegten Richtung und der entgegengesetzten Richtung zu betätigen.

3. System nach einem der Ansprüche 1 und 2, bei dem die Vergleichseinrichtungen (72) eine integrierte Schaltung sind, durch einen Benutzer programmierbar, um mehrere Druckschwellenwerte festzulegen, von denen einige Öffnungs-Zwischenstellungen der Scheibe (10) entsprechen.

4. System nach einem der Ansprüche 1 bis 3, bei dem die Montageeinrichtungen (19) so konzipiert sind, dass die Schwerkraft auf die Scheibe (10) als Rückstellkraft in Richtung Ruhestellung wirkt.

5. System nach einem der Ansprüche 1 bis 4, bei dem die Montageeinrichtungen (19, 20) eine periphere Anpassungsscheibe (20) zur Montage der Scheibe (10) in einen Helm (1) umfassen.

6. System nach einem der Ansprüche 1 bis 5, bei dem die Montageeinrichtungen (19) in Höhe eines oberen Rands (14) eines durch zwei seitliche hintere Teile (10L) verlängerten vorderen Teils (10A) der Scheibe (10) so angeordnet sind, dass die Scheibe (10) gelenkig derart aufgehängt ist, dass ihr Schwerpunkt (G) in ihrer Funktionsstellung einen Abstand von einer vertikalen Ebene (19V) aufweist, die eine Drehachse (19A) der Montageeinrichtungen (19) enthält, so dass die Scheibe (10) auf das gesamte Scheibensystem ein Kippmoment in Richtung Ruhestellung ausübt.

7. System nach einem der Ansprüche 1 bis 5, bei dem die Montageeinrichtungen (19) Gelenkeinrichtungen (21) umfassen, die so angeordnet sind, dass die Scheibe (10) einen mobilen Schwerpunkt (G) aufweist, der sich in Bezug auf die Auftreffrichtung des Windes vor den Gelenkeinrichtungen (21) befindet, so dass die Schwerkraft die Scheibe (10) durch Abwärtskippen in die Ruhestellung bringt, gegen den Winddruck, der bestrebt ist, die Scheibe (10) nach oben zu kippen.

8. System nach einem der Ansprüche 6 und 7, bei dem die Montageeinrichtungen Parallelverschiebungseinrichtungen der Scheibe (10) umfassen, die so konzipiert sind, dass der mobile Schwerpunkt (G) der Scheibe (10) durch die Schwerkraft in eine untere Stellung gebracht wird, die der Ruhestellung der Scheibe (10) entspricht, in der sie empfindlich bleibt für den Wind, so dass sie durch die Wirkung des Windes wieder in Richtung Verschlussstellung geschwenkt werden kann, mit Anstieg des Schwerpunkts (G) bis in eine obere Stellung.

9. System nach einem der Ansprüche 1 bis 8, bei dem die Montageeinrichtungen der Scheibe (10) so konzipiert sind, dass sie bei einem Übergang von einer der genannten Stellungen in die andere eine seitliche Verschiebung der Scheibe (10) ermöglichen.

10. System nach einem der Ansprüche 1 bis 9, konzipiert für eine Kooperation mit Verriegelungseinrichtungen (17, 18, 38 oder 42, 43, 44), konzipiert für eine Betätigung durch den Wind, um in der Verschlussstellung das Trägerelement (1, 20) fest mit der Scheibe (10) zu verbinden.

11. System nach Anspruch 10, bei dem die Verriegelungseinrichtungen eine Zone freier Oberflächen (17, 37) aufweisen, die sich im Wesentlichen rechtwinklig zu einer Führungsachse (19A) der Montageeinrichtungen (19) erstreckt, wobei die Oberflächenzone (17, 37) ein Relief mit axialer Ausdehnung (18, 38) aufweist, so vorgesehen, dass es bei dem Übergang in die Verschlussstellung einem Relief (38, 18) mit zum Trägerelement (1, 20) komplementärer Form gegenüberzustehen kommt, und die Gelenkeinrichtungen (19) so konzipiert sind, dass sie ein Spiel aufweisen, das unter der Wirkung eines Seitenwinds eine axiale Eingriffs- und Verriegelungsverschiebung der beiden sich gegenüberstehenden Reliefs (18, 38) ermöglicht.

12. System nach einem der Ansprüche 10 und 11, bei dem die Verriegelungseinrichtungen einen beweglichen Finger (42, 43) umfassen, fest verbunden mit einem drehbaren, vom Wind beaufschlagten Flügel (44), vorgesehen um die Scheibe (10) unter der Wirkung des Windes mit dem Trägerelement (1, 20) zu verbinden.

13. System nach Anspruch 12 mit Verkleidungseinrichtungen (46) zur Kanalisierung des Windes in Richtung Flügel (44).

## Claims

1. An assembly involving a wind breaking visor (10) comprising means (19) for mounting the visor (10) such that it can move on a carrying element (1, 20) designed to collaborate with the head of a user, so that the visor (10) can move between a functional position defining a determined functional solid angle of sight (8), protecting the user's eyes, and a position of rest corresponding to a homologous solid angle of rest (7) smaller than the functional solid angle (8), under the control of wind pressure sensor means (10, 71) designed to control the switch from a predetermined one of the said positions to the other while remaining opposed to the wind, **characterized in that** the sensor means (71) for measuring the pressure of the wind are associated with means (72) for comparing the measured pressure with at least one determined pressure threshold value, designed to control actuator means (21M) configured to cause the visor (10, 20) to move from the said predetermined position to the other, when the threshold is crossed in a determined direction.

2. An assembly according to claim 1, in which the comparison means (72) have two thresholds, associated with the two respective positions, and are configured to operate the actuator means (21M) with hysteresis in the determined direction and in the opposite direction.

3. An assembly according to one of claims 1 and 2, in which the comparison means (72) are an integrated circuit that can be programmed by a user to fix several pressure threshold values some of which correspond to intermediate positions of openness of the visor (10).

4. An assembly according to one of claims 1 to 3, in which the mounting means (19) are configured so that the force of gravity is exerted on the visor (10) to apply to it a force that returns it towards the position of rest.

5. An assembly according to one of claims 1 to 4, in which the mounting means (19, 20) comprise a peripheral visor (20) for adapting the mounting of the screen (10) on a helmet (1).

6. An assembly according to one of claims 1 to 5, in which the mounting means (19) are arranged at an upper edge (14) of an anterior part (10A) of the visor (10) extended by two posterior lateral parts (10L), so as to suspend the visor (10) in an articulated fashion so that, in the functional position, it exhibits a centre of gravity (G) removed from a vertical plane (19V) containing an axis of rotation (19A) of the mounting means (19) so that the visor (10) exerts, on the visor assembly, a pivoting moment towards the position of rest.

7. An assembly according to one of claims 1 to 5, in which the mounting means comprise articulation means (21) located in such a way that the visor (10) has a mobile centre of gravity (G) situated forward of the articulation means (21) with respect to a direction in which the wind arrives, so that gravity returns the visor (10) towards the position of rest by pivoting downwards, against the pressure of the wind which tends, by pivoting, to push the visor (10) upwards.

8. An assembly according to one of claims 6 and 7, in which the mounting means comprise means for translating the visor (10) which are configured so that the visor (10) has a mobile centre of gravity (G) returned by gravity towards a lowered position, corresponding to the position of rest of the visor (10), in which it remains sensitive to the wind so that it can be returned to the closed position by a raising of the centre of gravity (G) to a raised position under the action of the wind.

9. An assembly according to one of claims 1 to 8, in which the means of mounting the visor (10) are configured to allow the visor (10) to move laterally when moving from one of the said positions to the other.

10. An assembly according to one of claims 1 to 9, configured to collaborate with locking means (17, 18, 38 or 42, 43, 44) configured to be actuated by the wind so as to secure the carrying element (1, 20) to the visor (10) in the closed position.

11. An assembly according to claim 10, in which the locking means exhibit a recessed surface region (17, 37) running more or less at right angles to an axis (19A) of guidance of the mounting means (19), the surface region (17, 37) exhibiting an axially extending relief (18, 38) positioned in order, during the movement to the closed position, to come to face a relief (38, 18) of complementary shape on the carrying element (1, 20), and the articulation means (19) are configured in order to exhibit a clearance allowing an axial movement for the engagement and locking of the two opposing reliefs (18, 38) under the effect of a side wind.

12. An assembly according to one of claims 10 and 11, in which the locking means comprise a moving finger (42, 43) associated with a rotary vane (44) for actuation by the wind, configured to secure the visor (10) to the carrying element (1, 20) under the effect of the wind.

13. An assembly according to claim 12, comprising fairing means (46) for channelling the wind towards the vane (44).
